# EUROPÄISCHE PATENTSCHRIFT

(11) **EP 0 160 309 B1**
(45) Veröffentlichungstag und Bekanntmachung des Hinweises auf die Patenterteilung: **20.03.1991**
(21) Anmeldenummer: 85105352.0
(22) Anmeldetag: 02.05.1985
(51) Int. Cl.: B65D 23/06, B65D 47/40, B65D 25/40

(54) **Ausgiesstülle**
Sport
Goulot

(30) Priorität: 04.05.1984 DE 8413955 U
(43) Veröffentlichungstag der Anmeldung: 06.11.1985
(73) Patentinhaber: Kunststoffwerk Gottfried Roder GmbH, D-2400 Lübeck (DE)
(72) Erfinder: Düsing, Wolfgang, D-2401 Zarpen (DE)
(74) Vertreter: UEXKÜLL & STOLBERG

(56) Entgegenhaltungen:
- CH-A- 418 865
- GB-A- 1 341 806
- US-A- 3 491 925

## Beschreibung

Die Erfindung bezieht sich auf eine Ausgießtülle mit einem Schaftteil, mit einer mit ihrem unteren Ende mit dem Innenraum eines Behälters verbundenen oder verbindbaren Mittelöffnung sowie mit einem am oberen Ende der Mittelöffnung vorgesehenen, umlaufenden, seitlich nach außen über den Schaftteil vorstehenden Überstand, der eine Gießkante bildet und an seiner Unterseite eine von der Außenfläche des Schaftteils zur Gießkante schräg nach oben ansteigende Fläche aufweist, wobei am Schaftteil im Abstand unterhalb der Gießkante eine seitlich nach außen vorstehende Auffangwanne vorgesehen ist.

Bei einer bekannten Ausgießtülle dieser Art (US-A-3 491 925) ist unterhalb einer umlaufenden, eine Gießkante bildenden Rippe eine Dichtrippe vorhanden, die einen wesentlich kleineren Durchmesser hat als die die Gießkante bildende Rippe und die im montierten Zustand in dichtendem Eingriff mit der Innenfläche des Behälterhalses steht, auf den die Ausgießtülle aufgesetzt ist. Bei dieser bekannten Ausgießtülle soll durch die Wahl des entsprechenden Materials und die Form der die Gießkante bildenden Rippe erreicht werden, daß keine Tropfen des Behälterinhaltes über die Gießkante nach unten fließen, sondern beim Zurückkippen an der Oberseite der Rippe gehalten werden.

Es ist ferner bereits eine Ausgießtülle bekannt (CH-A-418 565), die eine Gießkante hat, die von einem Überstand gebildet ist, der sich nur über einen Teil des möglichen Gesamtumfanges erstreckt. Unterhalb dieses Überstandes befindet sich eine senkrecht zur Mittelachse verlaufende ebene Fläche, in der Rückführöffnungen für Flüssigkeit ausgebildet sind, die das Äußere der Ausgießtülle mit dem Innenraum des Behälters verbinden. Im Abstand von der Mittelachse erstreckt sich von der ebenen Fläche eine Ringrippe schräg nach oben und außen.

Es ist Aufgabe der Erfindung, eine Ausgießtülle zu schaffen, bei der beim Gießen über die Ausgießkante gelangte Tropfen nicht am Schaftteil herunterwandern können und größere Ansammlungen derartiger übertretender Flüssigkeit vermieden werden.

Zur Lösung dieser Aufgabe wird eine Ausgießtülle der eingangs erwähnten Art erfindungsgemäß derart ausgestaltet, daß die Auffangwanne von einer den Schaftteil umgebenden Ringrippe gebildet ist, deren dem Überstand zugewandte Fläche vom Schaftteil zum äußeren Rand kontinuierlich ansteigt.

Es hat sich überraschenderweise gezeigt, daß durch diese Ausbildung der Auffangwanne nicht nur das Herabfließen von nach Beendigung des Ausgießvorganges über die Gießkante nach unten fließenden Flüssigkeitsresten wirksam begrenzt wird, sondern daß von der Auffangwanne aufgenommene Flüssigkeit sogar beim nächstfolgenden Gießvorgang mit ausgegossen wird, wobei bei diesem Ausgießen die Flüssigkeit nicht über den äußeren Rand der Ringrippe fließt, sondern in den Bereich der Gießkante gelangt und dort von der aus dem Behälter ausströmenden Flüssigkeit mitgerissen wird.

Das Entfernen von in der Auffangwanne befindlicher Flüssigkeit erfolgt besonders wirksam dann, wenn die einander zugewandten Flächen von die Gießkante bildendem Überstand und Ringrippe parallel zueinander verlaufen.

Soll die erfindungsgemäße Ausgießtülle dazu dienen, eine Flüssigkeit mit einer Zähigkeit von 5 cSt. bis 200 cSt. auszugießen, also beispielsweise Speiseöl, so beträgt der maximale Abstand zwischen der der Ringrippe zugewandten Fläche des die Gießkante bildenden Überstandes und der Ringrippe vorzugsweise 3 mm bis 6 mm, insbesondere 5 mm. Bei einer solchen Abmessung wird eine derartige Flüssigkeit auch bei horizontaler Lage der Ausgießtülle zuverlässig zwischen der unteren Fläche des die Gießkante bildenden Überstandes und der Ringrippe gehalten und fließt erst dann über die Gießkante ab, wenn entweder aus dem Behälter Flüssigkeit ausfließt, die die Restflüssigkeitmitreißt, oder wenn die Ausgießtülle noch weiter gekippt wird.

Dieses Gießverhalten für die Restflüssigkeit kann noch dadurch weiter verbessert werden, daß der Abstand der Gießkante von der Mittelachse der Mittelöffnung gleich dem Abstand des äußeren Randes der Ringrippe von dieser Mittelachse ist.

Vorzugsweise werden Schaftteil, die Gießkante bildender Überstand und Ringrippe einstückig ausgebildet, und wenn die Ausgießtülle als Aufsatz oder Einsatz für einen Behälter ausgebildet ist, kann die Herstellung aus Kunststoff erfolgen.

Die Erfindung wird im folgenden anhand der Ausführungsbeispiele zeigenden Figuren näher erläutert.
- Figur 1: zeigt in einem Teilschnitt den oberen Bereich einer Ausgießtülle.
- Figur 2: zeigt in einem Teilschnitt die Ausgießtülle aus Figur 1 in horizontaler Lage mit Restöl in der Auffangwanne.
- Figur 3: zeigt in einem Teilschnitt die Ausgießtülle aus den Figuren 1 und 2 beim Ausgießen von Öl und dem dabei erfolgenden Mitreißen des Restöls aus der Auffangwanne.
- Figur 4: zeigt in einem Teilschnitt ähnlich Figur 1 eine abgewandelte Ausgießtülle.

Die in den Figuren 1 bis 3 dargestellte Ausgießtülle hat einen zylinderförmigen Schaftteil 1 mit einer Mittelöffnung 2. Der Schaftteil kann mit seinem nicht dargestellten unteren Ende in eine Behälteröffnung einsetzbar oder auf den Hals einer Behälteröffnung auf steckbar sein, oder er kann den Öffnungshals eines Behälters bilden.

Die Mittelöffnung 2 endet in Figur 1 oben in einer Ebene 2', die senkrecht zur Mittelachse des Schaftteils 1 verläuft. Am oberen Rand des Schaftteils 1 ist eine Ringrippe 3 ausgebildet, die in einer umlaufenden Gießkante 4 endet, wobei die in Figur 1 obere Fläche der Ringrippe 3 von der Schnittkante zwischen Ebene 2' und Innenfläche des Schaftteils 1 schräg nach oben ansteigt.

Im Abstand unterhalb der Ringrippe 3 befindet sich eine weitere Ringrippe 6, die ebenso wie die Ringrippe 3 einstückig mit dem Schaftteil 1 ausgebildet ist und vom Schaftteil schräg nach oben ansteigt. Dabei verläuft die vom Schaftteil in Figur 1 schräg nach oben ansteigende obere Fläche 7 der Ringrippe 6 parallel zur unteren Fläche 5 der Ringrippe 3. Die Ringrippe 6 endet außen in einer umlaufenden Kante 8, deren Durchmesser gleich dem Durchmesser der Gießkante 4 ist.

Soll die Ausgießtülle dazu dienen, Speiseöl oder auch ein Mineralöl mit einer Viskosität von etwa 5 cSt. bis etwa 200 cSt. auszugießen, so beträgt der Abstand zwischen den Flächen 5 und 7 3 mm bis 6 mm, vorzugsweise 5 mm. In diesem Zusammenhang sei erwähnt, daß bei nicht parallelem Verlauf der Flächen 5 und 7 diese Abstandsabmessung im Bereich von umlaufender Kante 8 und Gießkante 4 vorhanden sein sollte.

Wird mit der in Figur 1 dargestellten Ausgießtülle Öl durch die Mittelöffnung 2 und über die Gießkante 4 ausgegossen, so bleibt üblicherweise bei Beendigung des Gießvorganges eine geringe Ölmenge in Form eines Tropfens an der Gießkante 4 hängen und fließt bei senkrechter Stellung der Ausgießtülle, also in der Stellung gemäß Figur 1 an der Fläche 5 herunter und in Richtung auf die Außenfläche des Schaftteils 1. Dieses Restöl sammelt sich dann in dem umlaufenden Wannenbereich, der von der ansteigenden Fläche 7 der Ringrippe 6 und der Außenfläche des Schaftteils 1 begrenzt wird.

Wenn man bei zwischen den Ringrippen 3 und 6 angesammeltem Restöl die Ausgießtülle in eine horizontale Lage bringt, wie dies in Figur 2 angedeutet ist, ohne daß Öl aus dem die Ausgießtülle tragenden Behälter ausfließen würde, so wird das Restöl 10 zwischen den Ringrippen 3 und 6 in der in Figur 2 angedeuteten Weise durch Kohäsion festgehalten. Erst wenn die Ausgießtülle noch weiter verschwenkt wird, also der unten liegende Bereich der Gießkante 4 tiefer liegt als der unten liegende Bereich der Kante 8, beginnt das Restöl 10 entlang der Fläche 5 und über die Gießkante abzutropfen bzw. abzufließen.

Wird jedoch bei zwischen den Ringrippen 3 und 6 vorhandenem Restöl 10 aus dem Behälter weiteres Öl 9 über die Gießkante 4 ausgegossen, so reißt dieser Ölstrom das Restöl aus dem Bereich zwischen den Ringrippen 3 und 6 mit, wie dies in Figur 3 angedeutet ist. Auf diese Weise wird somit von einem vorherigen Gießvorgang noch vorhandenes Restöl beim folgenden Gießvorgang im wesentlichen entfernt, und es besteht nicht die Gefahr, daß sich im Raum zwischen den Ringrippen 3 und 6 so viel Restöl ansammelt, daß dieser Raum vollständig gefüllt wird und Restöl über die Kante 8 nach unten abfließt. Eine Verschmutzung der Außenfläche des Schaftteils 1 unterhalb der Ringripp 6 wird daher zuverlässig vermieden.

Die in Figur 4 dargestellte Ausgießtülle stimmt in ihrem Aufbau im wesentlichen mit der Ausgießtülle gemäß Figur 1 überein, und übereinstimmende Teile sind nicht mit Bezugszeichen versehen und werden auch nicht noch einmal beschrieben.

Bei der Ausgießtülle gemäß Figur 4 liegt die Ebene 12' in einer gemeinsamen Ebene mit der oberen Endfläche des Schaftteils, so daß die Ringrippe 13 eine senkrecht zur Mittelachse der Ausgießtülle verlaufende obere Ringfläche hat, die an der Gießkante 14 endet. Infolge dieser ebenen Ausbildung der Fläche, über die der Behälterinhalt der Gießkante 14 zugeführt wird, ergibt sich eine Verkleinerung der Tropfenbildung an der Gießkante 14, so daß nach Beendigung des Gießvorganges eine geringere Menge Restflüssigkeit über die Gießkante 14 abfließt.

## Patentansprüche

1. Ausgießtülle mit einem Schaftteil (1), mit einer mit ihrem unteren Ende mit dem Innenraum eines Behälters verbundenen oder verbindbaren Mittelöffnung (2) sowie mit einem am oberen Ende der Mittelöffnung (2) vorgesehenen, umlaufenden, seitlich nach außen über den Schaftteil (1) vorstehenden Überstand (3), der eine Gießkante (4) bildet und an seiner Unterseite eine von der Außenfläche des Schaftteils (1) zur Gießkante (4) schräg nach oben ansteigende Fläche (5) aufweist, wobei am Schaftteil (1) im Abstand unterhalb der Gießkante (4) eine seitlich nach außen vorstehende Auffangwanne vorgesehen ist, **dadurch gekennzeichnet**, daß die Auffangwanne von einer den Schaftteil (1) umgebenden Ringrippe (6) gebildet ist, deren dem Überstand (3) zugewandte Fläche (7) vom Schaftteil (1) zum äußeren Rand (8) kontinuierlich ansteigt.

2. Ausgießtülle nach Anspruch 1, **dadurch gekennzeichnet**, daß die der Auffangwanne zugewandte Fläche (5) des die Gießkante (4) bildenden Überstandes (3) eben ist.

3. Ausgießtülle nach Anspruch 1 oder 2, **dadurch gekennzeichnet**, daß die einander zugewandten Flächen (5; 7) von die Gießkante (4) bildendem Überstand (3) und Ringrippe (6) parallel zueinander verlaufen.

4. Ausgießtülle nach einem der Ansprüche 1 bis 3 für Flüssigkeiten mit einer Zähigkeit von 5 cSt. bis 200 cSt., **dadurch gekennzeichnet**, daß der maximale Abstand zwischen der der Ringrippe (6) zugewandten Fläche (5) des die Gießkante (4) bildenden Überstandes (3) und der dem Überstand (3) zugewandten Fläche (7) der Ringrippe (6) 3 mm bis 6 mm beträgt.

5. Ausgießtülle nach Anspruch 4, **dadurch gekennzeichnet**, daß der Abstand 5 mm beträgt.

6. Ausgießtülle nach einem der Ansprüche 1 bis 5, **dadurch gekennzeichnet**, daß der Abstand der Gießkante (4) von der Mittelachse der Mittelöffnung (2) gleich dem Abstand des äußeren Randes (8) der Ringrippe (6) von dieser Mittelachse ist.

7. Ausgießtülle nach einem der Ansprüche 1 bis 6, **dadurch gekennzeichnet**, daß Schaftteil (1), die Gießkante (4) bildender Überstand (3) und Ringrippe (6) einstückig ausgebildet sind.

## Claims

1. A pouring spout consisting of a neck part (1) having a central opening (2) which is or may be connected by its bottom end to the interior of a container, as well as of a circumferential projection (3) provided at the top end of the central opening (2), standing out sideways beyond the neck part (1) to form a pouring edge (4) and exhibiting at the under side of it a face (5) rising obliquely upwards from the outer face of the neck part (1) to the pouring edge (4), whilst on the neck part (1) at a distance below the pouring edge (4) a drip trough standing out sideways is provided, characterized in that the drip trough is formed by an annular rib (6) the face (7) of which next the projection (3) rises continuously from the neck part (1) to the outer edge (8).

2. A pouring spout as in Claim 1, characterized in that the face (5) next the drip trough on the projection (3) forming the pouring edge (4) is smooth.

3. A pouring spout as in Claim 1 or 2, characterized in that the faces (5; 7) next one another on the annular rib (6) and the projection (3) forming the pouring edge (4) run parallel with one another.

4. A pouring spout as in one of the Claims 1 to 3 for liquids having a vicosity of from 5 cST. to 200 cSt., characterized in that the maximum distance between the face (5) next the annular rib (6) on the projection (3) forming the pouring edge (4) and the face (7) next the projection (3) on the annular rib (6) amounts to from 3 mm to 6 mm.

5. A pouring spout as in Claim 1, characterized in that the distance amounts to 5 mm.

6. A pouring spout as in one of the Claims 1 to 5, characterized in that the distance of the pouring edge (4) from the centreline of the central opening (2) is equal to the distance of the outer edge (8) of the the annular rib (6) from the said centreline.

7. A pouring spout as in one of the Claims 1 to 5, characterized in that the neck part (1), the annular rib (6) and the projection (3) forming the pouring edge (4) are made in one piece.

## Revendications

1. Goulot comprenant une partie à tige (1), une ouverture centrale (2) reliée ou reliable par son extrémité inférieure à l'intérieur d'un réservoir ainsi que'une saillie (3) prévue à l'extrémité supérieure de l'ouverture centrale (2) débordant latéralement vers l'extérieur de la partie à tige (1), formant un bord verseur (4) et présentant sur sa face inférieure une surface (5) montant obliquement à partir de la surface extérieure de la partie à tige (1) vers le bord verseur (4) et sur la partie à tige (1), dans l'espace situé au-dessous du bord verseur (4), il est prévu un bac de réception faisant saillie latéralement vers l'extérieur, caractérisé par le fait que le bac de réception est formé d'une nervure annulaire (6) entourant la partie à tige (1) et dont la surface (7) faisant face à la saillie (3) s'élève continuellement, depuis la partie à tige (1) jusqu'au bord extérieur (8).

2. Goulot selon la revendication 1, caractérisé par le fait que la surface (5), tournée vers le bac de réception, de la saillie (3) formant le bord verseur (4), est plate.

3. Goulot selon la revendication 1 ou 2, caractérisé par le fait que les surfaces (5;7) en vis-à-vis de la saillie (3) formant le bord verseur (4) et de la nervure annulaire (6), sont parallèles.

4. Goulot selon l'une des revendications 1 à 3, pour des liquides d'une densité de 5 à 200 cST, caractérisé par le fait que l'intervalle maximum entre la surface (5) tourné vers la nervure annulaire (6), de la saillie (3) formant le bord verseur (4) et la surface (7)tournée vers la saillie (3), de la nervure annulaire (6), est de 3 à 6 mm.

5. Goulot selon la revendication 1, caractérisé par le fait que l'intervalle est de 5 mm.

6. Goulot selon l'une des revendications 1 à 5, caractérisé par le fait que l'intervalle entre le bord verseur (4) et l'axe central de l'ouverture centrale (2) est identique à celui entre le bord extérieur (8) de la nervure annulaire (6) et cet axe central.

7. Goulot selon l'une des revendications 1 à 6, caractérisé par le fait que la partie à tige (1), la saillie (3) formant le bord verseur (4) et la nervure annulaire (6) forment une seule pièce.
